# EUROPÄISCHE PATENTSCHRIFT

(11) **EP 0 460 570 B1**
(45) Veröffentlichungstag und Bekanntmachung des Hinweises auf die Patenterteilung: **14.04.1993**
(21) Anmeldenummer: 91109025.6
(22) Anmeldetag: 03.06.1991
(51) Int. Cl.: E01B 29/05

(54) **Anlage zum kontinuierlichen Ablegen von Schwellen eines Gleises**
Installation for continuously laying down railway sleepers
Installation pour la pose en continu des traverses d'une voie ferrée

(30) Priorität: 06.06.1990 AT 1231/90
(43) Veröffentlichungstag der Anmeldung: 11.12.1991
(73) Patentinhaber: Franz Plasser Bahnbaumaschinen- Industriegesellschaft m.b.H., 1010 Wien (AT)
(72) Erfinder: Theurer, Josef, A-1010 Wien (AT); Brunninger, Manfred, A-4203 Altenberg (AT)
(74) Vertreter: Rau, Manfred, Dr. Dipl.-Ing.

(56) Entgegenhaltungen:
- AT-B- 359 537
- FR-A- 2 370 125

## Beschreibung

Die Erfindung betrifft eine fahrbare Anlage zum kontinuierlichen Ablegen von Schwellen eines Gleises mit Gleisfahrzeugen zum Transport von Neuschwellen, einem Schwellen-Verlegefahrzeug mit Vorrichtungen zum Verlegen der Neuschwellen und mit Längsförderern für deren Transport, sowie mit wenigstens einem in Längsrichtung des Fahrzeugverbandes verfahrbaren, mit Greifvorrichtungen zum Transport der Neuschwellen ausgestatteten Portalkran.

Durch die AT-PS 359 537 ist eine derartige, als Gleisumbauzug bezeichnete Anlage zum kontinuierlichen Auswechseln der Schwellen und Schienen eines Gleises bereits bekannt. Diese Anlage besteht aus einem durch mehrere Fahrzeuge gebildeten Fahrzeugverband, in dessen hinterem Endbereich die Altschwellen kontinuierlich auf die freigelegte Schotterbettung abgelegt werden. Für den Abtransport der Altschwellen und den Herantransport der Neuschwellen sind zwei auf dem Fahrzeugverband in dessen Längsrichtung verfahrbare Portalkräne vorgesehen. Während durch den in Arbeitsrichtung der Anlage vorderen Portalkran die in Container gestapelten Schwellen transportiert werden, erfolgt durch den hinteren Portalkran der Schwellentransport lagenweise. Die Neuschwellen werden schließlich vom hinteren Portalkran unter 9o°-iger Drehung auf einen Längsförderer abgelegt und von diesem zur Neuschwellen-Ablagevorrichtung transportiert. Parallel dazu erfolgt eine Aufnahme der inzwischen angesammelten Altschwellen, die im Zuge des Herantransportes weiterer Neuschwellen in einem Übergabebereich zum Abtransport durch den zweiten Portalkran abgelegt werden.

Der Erfindung liegt die Aufgabe zugrunde, eine fahrbare Anlage der gattungsgemäßen Art zu schaffen, bei der zur Distanzierung der Neuschwellen vorgesehene Zwischenlagen ohne Beeinträchtigung des kontinuierlichen Schwellentransportes einfach entfernbar sind.

Diese Aufgabe wird erfindungsgemäß durch die Merkmale im Kennzeichen des Anspruches 1 gelöst. Durch eine derartige Sammel-Einrichtung sind die Zwischenlagen problemlos und rasch von den durch den Portalkran im Übergabebereich lagenweise abgelegten Neuschwellen entfernbar, so daß die Zwischenlagen selbst bzw. deren Beseitigung in keiner Weise eine Beeinträchtigung des kontinuierlichen Schwellentransportes zur Folge haben. Außerdem bietet die Sammel-Einrichtung unter Vermeidung einer zusätzlichen aufwendigen kontinuierlichen Transporteinheit eine Speichermöglichkeit für die Zwischenlagen, die z.B. in besonders rationeller Weise erst nach Bildung eines größeren Paketes von der Sammel-Einrichtung zu entfernen sind. Durch die Möglichkeit zum Abtransport der Zwischenlagen sind diese problemlos in einen Bereich der Anlage transportierbar, wo die Zwischenlagen einerseits den kontinuierlichen Schwellentransport nicht beeinträchtigen und andererseits genügend Lagerkapazität zur Aufnahme sämtlicher während eines Arbeitseinsatzes der Anlage anfallender Zwischenlagen zur Verfügung steht.

Die konstruktiv besonders einfache Ausbildung gemäß den Merkmalen nach Anspruch 2 ermöglicht es einer Bedienungsperson, die im Übergabebereich zusammen mit einer Neuschwellenlage vom Portalkran abgelegten Zwischenlagen rasch und problemlos auf das darüber befindliche Förderband abzulegen. Durch die querverlaufende Transportrichtung besteht die Möglichkeit, die Zwischenlagen unter 9o°-iger Drehung durch die Bedienungsperson in Fahrzeuglängsrichtung auf das Fahrzeug abzulegen und anschließend unter Schaffung eines entsprechenden Freiraumes von der Bedienungsperson wegzuverlagern.

Mit den in Anspruch 3 angeführten Merkmalen ist der Bedienungsperson bei erhöhter Sicherheit ein bestimmter optimaler Arbeitsplatz zugeordnet, wobei die Höhe der Standfläche zweckmäßigerweise so zu wählen ist, daß sowohl die Zwischenlagen von der abgelegten Neuschwellenlage problemlos abhebbar, als auch eine mühelose Ablage der Zwischenlagen auf dem Förderband der Sammel-Einrichtung möglich ist. Durch die seitliche Anordnung der Standfläche kann diese derart tief angeordnet werden, daß die Bedienungsperson bei erhöhter Sicherheit innerhalb des Lichtraumprofiles zu stehen kommt.

Die Ausgestaltung der Anlage nach Anspruch 4 ermöglicht ein ungehindertes Ablegen einer Neuschwellenlage durch den Portalkran im Bereich der hinteren Hälfte der Rollenbahn, während in deren vorderer Hälfte die Zwischenlagen der zuvor abgelegten Neuschwellenlage von der Bedienungsperson ungehindert auf die Sammel-Einrichtung legbar sind.

Die Ausgestaltung der Anlage nach den Merkmalen des Anspruches 5 ermöglicht günstige ergonomische Arbeitsbedingungen für die Bedienungsperson, wobei auch eine 9o°-ige Drehung der Zwischenlagen problemlos durchführbar ist.

Die durch die Merkmale des Anspruches 6 gekennzeichnete vorteilhafte Variante der erfindungsgemäßen Anlage gestattet eine sofortige Entfernung der Zwischenlagen bei minimalem konstruktiven Aufwand und vor allem ohne Beeinträchtigung der für den Altschwellen-Ab- und Neuschwellen-Zutransport erforderlichen Einrichtungen.

Mit den im Anspruch 7 angeführten Merkmalen ist eine sehr einfache und rasche Entfernung der Zwischenlagen von der Sammel-Einrichtung möglich, wobei durch die Fixierung des Kranarmes am Portalkran in vorteilhafter Weise eine Beeinträchtigung des Schwellentransportes in jeder Weise ausgeschlossen ist.

Durch die vorteilhafte Ausgestaltung der erfindungsgemäßen Anlage nach Anspruch 8 ist eine lediglich einen minimalen konstruktiven Aufwand erfordernde Möglichkeit einer raschen und einfachen Entfernung der angesammelten Zwischenlagen von der Sammel-Einrichtung gegeben.

Mit den in Anspruch 9 angeführten Merkmalen können die auf der Sammel-Einrichtung angehäuften Zwischenlagen jederzeit - auch für den Fall, daß sich der Portalkran im vorderen Übergabebereich befindet - mit Hilfe des Kranes auf die anschließende Transporteinrichtung verlagert werden.

Die durch die Merkmale des Anspruches 1o gekennzeichnete Ausgestaltung der Erfindung hat den Vorteil, daß die Zwischenlagen automatisch ohne den Einsatz einer Bedienungsperson von den Neuschwellen entfernbar sind. Durch die beiden seitlichen Abstreifelemente sind bei deren einfachster Ausbildung die Zwischenlagen zuverlässig und rasch von den Neuschwellen auf die folgende Transporteinrichtung abstreifbar. Diese übernimmt anschließend den Hoch- bzw. Weitertransport der Zwischenlagen zu einer gewünschten Stelle der Anlage.

Die Ausgestaltung nach dem Merkmal des Anspruches 11 ermöglicht eine problemlose und einfache Speicherung der gesamten, während eines Tageseinsatzes der Anlage anfallenden Zwischenlagen, wobei die hiefür erforderlichen Transporteinrichtungen in vorteilhafter Weise auf ein Minimum beschränkbar sind.

Eine weitere Ausgestaltung der Erfindung nach Anspruch 12 zeichnet sich durch den Vorteil aus, daß die im Bereich der Abwurfstelle der Transporteinrichtung abgeworfenen Zwischenlagen auch in den vorderen Endbereich des Containers zu dessen vollständiger Befüllung transportierbar sind.

Im folgenden wird die Erfindung an Hand von in der Zeichnung dargestellten Ausführungsbeispielen näher beschrieben.

Es zeigen:
Fig.1 eine Seitenansicht eines Teiles einer erfindungsgemäß ausgebildeten Anlage zum kontinuierlichen Auswechseln der Schwellen und Schienen eines Gleises,
Fig.2 eine schematisch dargestellte Draufsicht auf den Abschnitt der Anlage gemäß Fig.1,
Fig.3 eine Seitenansicht des hinteren, an das rechte Ende der Fig.1 anschließenden Endbereiches der Anlage mit einer Altschwellen-Aufnahme- und einer Neuschwellen-Ablagevorrichtung,
Fig.4 eine schematisch dargestellte Draufsicht des in Fig.3 dargestellten Teiles der Anlage,
Fig.5 eine vergrößerte Seitenansicht eines bereits in Fig.1 und 2 ersichtlichen Übergabebereiches, bei dem die Neuschwellen von einem Portalkran auf Rollenbahnen übergeben werden und eine Sammel-Einrichtung zur Sammlung von Zwischenlagen vorgesehen ist,
Fig.6 einen vergrößerten und schematisierten Querschnitt durch die Sammel-Einrichtung der Anlage gemäß der Linie VI-VI in Fig.5,
Fig.7 eine weitere Variante der Sammel-Einrichtung für die Sammlung der Zwischenlagen in Seitenansicht und
Fig.8 ein anderes Ausführungsbeispiel einer automatischen Sammel-Einrichtung in Draufsicht.

Die in den Fig.1 bis 5 zum Teil dargestellte Anlage 1 zum kontinuierlichen Auswechseln von Altschwellen 2 und Schienen 3 eines Gleises 4 besteht aus mehreren zu einem Fahrzeugverband zusammengeschlossenen Fahrzeugen 5 mit Fahrwerken 6. Im gemäß der durch einen Pfeil dargestellten Arbeitsrichtung der Anlage 1 hinteren Endbereich derselben ist eine Altschwellen-Aufnahme- und eine Neuschwellen-Ablagevorrichtung 7,8 vorgesehen, an die sich jeweils ein Längsförderer 9,1o zum Transport der Alt- bzw. Neuschwellen in Fahrzeuglängsrichtung anschließt. Beide Längsförderer 9,1o weisen jeweils eine Schwellendrehvorrichtung 11 auf, mit der die Neuschwellen 12 von der in Fahrzeuglängsrichtung verlaufenden Transportrichtung in eine Querlage bzw. die Altschwellen 2 von der Quer- in eine Längslage verdrehbar sind. Zwischen der Altschwellen-Aufnahme- und der Neuschwellen-Ablagevorrichtung 7,8 befindet sich ein höhenverstell- und antreibbares Raupenfahrwerk 13 sowie eine Schotterplaniervorrichtung 14. Mit Hilfe von höhen- und seitenverstellbaren Schienenführungen 15 sind die Neu- bzw. Altschienen zu deren Ein- bzw. Ausbau führbar. Im Bereich des vorletzten Fahrzeuges 5 befinden sich unterhalb der beiden Längsförderer 9,1o verschiedene Vorrichtungen 16 zum Lösen der Schienenbefestigungsmittel.

Auf mit den vorderen Fahrzeugen 5 verbundenen Kranfahrbahnen 17 sind zwei jeweils einen eigenen Antrieb 18 und Fahrkabinen 19 aufweisende Portalkräne 2o,21 in Längsrichtung der Anlage 1 verfahrbar. Der in Arbeitsrichtung hintere Portalkran 21 weist zwischen seinen Fahrwerken 22 zwei unabhängig voneinander höhenverstellbare Greifvorrichtungen 23 auf, mit denen die Alt- bzw. Neuschwellen 2,12 lagenweise in Form von sechs in einer Ebene liegenden Schwellen heb- und senkbar sind. Zur gleichzeitigen Aufnahme von vier derartigen Schwellenlagen sind Container 24 vorgesehen, die auf ein durch einen Antrieb 25 in Fahrzeuglängsrichtung antreibbares Übergabeförderband 26 abstellbar sind. Dessen Länge ist derart ausgebildet, daß problemlos drei Container 24 in Fahrzeuglängsrichtung hintereinander abstellbar sind. Auf dem Portalkran 21 ist eine zur Lagerung von zur Höhendistanzierung der Neuschwellen 12 dienenden Zwischenlagen 27 vorgesehene Transporteinrichtung 28 als Teil einer Sammel-Einrichtung 33 für die Zwischenlagen 27 angeordnet. Diese Transporteinrichtung 28 weist quer zur Längsrichtung des Portalkranes 21 verlaufende und antreibbare Rollen 29 auf. Am in Transportrichtung der Neuschwellen 12 vorderen Ende des Portalkranes 21 ist ein in dessen Längsrichtung verschiebbarer und vorkragender Kranarm 3o mit einer in dessen Längsrichtung verschiebbaren Laufkatze 31 befestigt.

Im vorderen Endbereich der Längsförderer 9,1o ist ein Übergabebereich 32 der Neuschwellen 12 vom Portalkran 21 auf den Längsförderer 1o vorgesehen. In diesem zu Fig.5 noch näher zu beschreibenden Übergabebereich 32 ist ein weiterer, aus einem Förderband 37 gebildeter Teil der Sammel-Einrichtung 33 zur Sammlung und Paketierung der Zwischenlagen 27 angeordnet. Die Energieversorgung der Anlage 1 erfolgt durch eine zentrale Antriebseinheit 34.

Wie insbesondere in Fig.5 ersichtlich, besteht der Übergabebereich 32 der Neuschwellen 12 aus einer horizontale Rollen 35 mit quer zur Fahrzeuglängsachse verlaufenden Achsen aufweisenden Rollenbahn 36. Deren in Fahrzeuglängsrichtung verlaufende Länge beträgt wenigstens das Zweifache einer Schwellenlänge, wobei die durch das Förderband gebildete Sammel-Einrichtung 33 für die Zwischenlagen 27 über der in Transportrichtung der Neuschwellen 12 vorderen Hälfte der Rollenbahn 36 angeordnet ist.

Im vergrößerten, schematisch dargestellten Querschnitt gemäß Fig.6 ist ersichtlich, daß das einen Teil der Sammel-Einrichtung 33 für die Zwischenlagen 27 bildende Förderband 37 oberhalb des Übergabebereiches 32 angeordnet ist und eine quer zur Fahrzeuglängsrichtung verlaufende Transportrichtung aufweist. Das mit einem Antrieb 38 versehene Förderband 37 ist durch Stützen 39 mit dem Fahrzeug 5 verbunden. An einer Längsseite des Fahrzeuges 5 ist im Bereich des Förderbandes 37 eine Standfläche 4o mit einem Schutzgeländer 41 zur Aufnahme einer Bedienungsperson vorgesehen. Standfläche 4o und Schutzgeländer 41 sind für die Überstellfahrt in eine mit strichpunktierten Linien dargestellte Position hochklappbar. Das Förderband 37 ist unter Bildung eines langen und eines kurzen Abschnittes in bezug auf die Fahrzeuglängsachse asymmetrisch angeordnet, wobei der kurze Abschnitt im Bereich der Standfläche 4o für die Bedienungsperson angeordnet ist. Mit 42 ist das Lichtraumprofil angedeutet.

Im folgenden wird die Funktionsweise der erfindungsgemäßen Anlage näher beschrieben.

Während der kontinuierlichen Arbeitsvorfahrt der Anlage 1 zur Schwellen- und Schienenerneuerung werden mit Hilfe des vorderen Portalkranes 2o laufend Stapel von Neuschwellen 12 mit jeweils vier Schwellenlagen zu je sechs Stück mitsamt dem Container 24 auf das vordere Ende des Übergabeförderbandes 26 abgestellt. Während sich der hintere Portalkran 21 im Übergabebereich 32 (siehe strichpunktierte Linien in Fig.1 und 5) befindet, erfolgt unter Beaufschlagung des Antriebes 25 ein Transport der durch den Portalkran 2o abgestellten Neuschwellen 12 zum hinteren Endbereich des Übergabeförderbandes 26. Mit dem hinteren Portalkran 21 wird eine Lage von diesen Neuschwellen 12 mit Hilfe der hinteren Greifvorrichtung 23 zum Übergabebereich 32 transportiert und auf die vordere Hälfte der Rollenbahn 36 abgelegt. Dabei wird gleichzeitig mit Hilfe der vorderen Greifvorrichtung 23 eine Lage von inzwischen angesammelten Altschwellen 2 vom Übergabebereich 32 abgehoben und in den am Übergabeförderband 26 befindlichen Altschwellen-Container 24 abgelegt. Parallel dazu wird wieder mit der hinteren Greifvorrichtung 23 eine weitere Lage von Neuschwellen 12 erfaßt und in weiterer Folge auf die Rollenbahn 36 abgelegt. Sobald der am Übergabeförderband 26 befindliche Altschwellen-Container 24 gefüllt ist, wird dieser durch den vorderen Portalkran 2o abtransportiert.

Die im Übergabebereich 32 auf den Neuschwellen 12 befindlichen beiden Zwischenlagen 27 werden durch die auf der Standfläche 4o befindliche Bedienungsperson händisch erfaßt und unter 9o°-iger Drehung in Fahrzeuglängsrichtung auf das Förderband 37 der Sammel-Einrichtung 33 abgelegt. Nach Bildung eines durch strichpunktierte Linien in Fig.6 angedeuteten Stapels von beispielsweise sechsunddreißig Zwischenlagen 27 wird dieser durch Bänder zu einem Paket geschnürt und unter Beaufschlagung des Antriebes 38 zur Schaffung eines entsprechenden Freiraumes für die Bildung eines weiteren Stapels von der Bedienungsperson wegtransportiert. Die paketierten Zwischenlagen 27 können, sofern der hintere Portalkran 21 sich im Übergabebereich 32 befindet, mit Hilfe der Laufkatze 31 des Kranarmes 3o auf die Transporteinrichtung 28 des Portalkranes 21 verlagert werden.

Bei der in Fig.7 dargestellten Variante der Erfindung ist ein Kran 43 mit einer Laufkatze 44 auf dem an den Übergabebereich 32 anschließenden Fahrzeug 5 befestigt. Dieses weist als Teil der Samuel-Einrichtung 33 an der Oberseite eine mit antreibbaren Rollen 45 versehene Rollenbahn 46 zum Längstransport der paketierten Zwischenlagen 27 auf. Damit ist es möglich, die Zwischenlagen 27 direkt vom im Übergabebereich 32 befindlichen Förderband 37 der Sammel-Einrichtung 33 auf die anschließende Rollenbahn 46 zu transportieren. Diese wird zweckmäßigerweise derart dimensioniert, daß sämtliche während des gesamten Tageseinsatzes der Anlage 1 anfallenden Zwischenlagen 27 speicherbar sind.

Eine in Fig.8 in Draufsicht ersichtliche Sammel-Einrichtung 47 ist aus einer an einen Übergabebereich 48 von Neuschwellen 49 anschließenden, Mitnahmeorgane 5o zum Hochtransport von Zwischenlagen 51 aufweisenden Transporteinrichtung 52 gebildet. Dieser sind in horizontaler Ebene bzw. parallel zur Neuschwellenlage und in Maschinenlängsrichtung verschiebbare, in Querrichtung voneinander distanzierte Abstreifelemente 53 zur Anlage an eine Seitenfläche der auf den Neuschwellen 49 liegenden Zwischenlagen 51 zugeordnet. Diese Abstreifelemente 53 sind jeweils in einer seitlich neben der Neuschwellenlage angeordneten Schiene 54 geführt und mit einer durch einen Antrieb 55 in Längsbewegung versetzbaren Kette 56 verbunden. Die Transporteinrichtung 52 setzt sich aus zwei in Maschinenquerrichtung voneinander distanzierten, durch einen Antrieb beaufschlagbaren Kettenbahnen 57 zusammen, die mit einer Vielzahl von abstehenden und in Längsrichtung voneinander distanzierten Mitnahmeorganen 5o verbunden sind. Beide endlos ausgebildeten und um quer zur Maschinenlängsrichtung in horizontaler Lage verlaufende Achsen 58 umlenkbaren Kettenbahnen 57 sind geneigt angeordnet, wobei ein unteres Aufnahmeende 59 etwa in der durch die Oberseiten der Neuschwellen 49 gebildeten Ebene liegt, während ein höhergelegenes Abwurfende 6o über einem tiefergelegenen Container 61 angeordnet ist. Dieser zur Aufnahme und Speicherung der Zwischenlagen 51 vorgesehene Container 61 weist anstelle eines Bodens ein mit einem Antrieb versehenes Bodenförderband 62 mit einer in Maschinenlängsrichtung verlaufenden Transportrichtung auf.

Bevor die beispielsweise aus sechs in Querrichtung nebeneinander liegenden Neuschwellen 49 gebildete Schwellenlage zum vorderen Abschnitt des Übergabebereiches 48 transportiert wird, befinden sich die Abstreifelemente 53 durch Umklappen um eine vertikale Achse in einer in Maschinenlängsrichtung verlaufenden, durch strichpunktierte Linien angedeuteten Lage. Damit ist sichergestellt, daß der genannte Vortransport der Schwellenlage ohne Verschiebung der auf dieser liegenden beiden Zwischenlagen 51 erfolgt. Als Folge einer Anlage der Neuschwelle 49 an einen Anschlag 65 werden die beiden Abstreifelemente 53 (siehe Pfeile im Bereich der strichpunktierten Darstellung) in die über die äußeren Neuschwellen ragende Querposition umgeklappt und unter Beaufschlagung des Antriebes 55 in der durch einen Pfeil 63 dargestellten Richtung längsverschoben. Dabei kommt es zu einer Anlage an die beiden Endbereiche der ersten Zwischenlage 51, die in weiterer Folge ebenso wie die zweite Zwischenlage 51 in Richtung zur Transporteinrichtung 52 verschoben wird. Im vorderen Endbereich der Neuschwellen 49 werden die Zwischenlagen 51 durch die Mitnahmeorgane 5o erfaßt und zum anschließenden Abwurf in den Container 61 hochtransportiert. Inzwischen werden die Abstreifelemente 53 wieder in eine in Maschinenlängsrichtung verlaufende Lage umgeklappt und in die Ausgangsposition zurückverschoben (strichpunktierte Linien). Sobald die beiden Zwischenlagen 51 von der Neuschwellenlage entfernt sind, wird die erste Neuschwelle 49 auf den anschließenden Längsförderer 64 geschoben und von diesem zur Neuschwellen-Ablagevorrichtung transportiert. In einer weiteren Variante könnten die beiden Schienen 54 mitsamt den Abstreifelementen 53 aber auch von einer hochgeschwenkten Lage zum ungestörten Vortransport der Neuschwellen 49 mitsamt den Zwischenlagen 51 anschließend in eine horizontale Arbeitsposition zum Abstreifen eingeschwenkt werden.

## Patentansprüche

1. Fahrbare Anlage zum kontinuierlichen Ablegen von Schwellen eines Gleises, mit Gleisfahrzeugen zum Transport von Neuschwellen, einem Schwellen-Verlegefahrzeug mit Vorrichtungen zum Verlegen der Neuschwellen und mit Längsförderern für deren Transport, sowie mit wenigstens einem in Längsrichtung des Fahrzeugverbandes verfahrbaren, mit Greifvorrichtungen zum Transport der Neuschwellen ausgestatteten Portalkran, **dadurch gekennzeichnet ,** daß im Übergabebereich (32;48) der Neuschwellen (12;49) vom Portalkran (21) auf den Längsförderer (1o) eine Sammel-Einrichtung (33;47) zur Sammlung und zum Abtransport von für die Distanzierung der Neuschwellen (12;49) vorgesehenen Zwischenlagen (27;51) angeordnet ist.

2. Anlage nach Anspruch 1, dadurch gekennzeichnet, daß die Sammel-Einrichtung (33) als oberhalb des Übergabebereiches (32) angeordnetes, etwa horizontales Förderband (37) mit einer quer zur Fahrzeuglängsrichtung verlaufenden Transportrichtung ausgebildet ist.

3. Anlage nach Anspruch 1 oder 2, dadurch gekennzeichnet, daß an einer Längsseite des Fahrzeuges (5) bzw. der Anlage (1) im Bereich der Sammel-Einrichtung (33) für die Lagerung der Zwischenlagen (27) eine Standfläche (4o) mit einem Schutzgeländer zur Aufnahme einer Bedienungsperson vorgesehen ist.

4. Anlage nach einem der Ansprüche 1, 2 oder 3, dadurch gekennzeichnet, daß der Übergabebereich (32) der Neuschwellen (12) aus einer horizontale Rollen (35) mit quer zur Fahrzeuglängsachse verlaufenden Achsen gebildeten Rollenbahn (36) besteht, deren in Fahrzeuglängsrichtung verlaufende Länge wenigstens der zweifachen Schwellenlänge entspricht, und daß die Sammel-Einrichtung (33) für die Zwischenlagen (27) über der in Transportrichtung der Neuschwellen vorderen Hälfte der Rollenbahn (36) angeordnet ist.

5. Anlage nach einem der Ansprüche 1 bis 4, dadurch gekennzeichnet, daß die Sammel-Einrichtung (33) unter Bildung eines langen und eines kurzen Abschnittes in bezug auf die Fahrzeuglängsachse asymmetrisch angeordnet ist, wobei der kurze Abschnitt im Bereich der Standfläche (4o) für die Bedienungsperson angeordnet ist.

6. Anlage nach einem der Ansprüche 1 bis 5, dadurch gekennzeichnet, daß als weiterer Teil der Sammel-Einrichtung (33) auf dem Portalkran (21) eine zur Lagerung der Zwischenlagen (27) vorgesehene Transporteinrichtung (28) mit um quer zur Längsrichtung des Portalkranes (21) bzw. der Anlage (1) verlaufenden Achsen drehbaren Rollen (29) angeordnet ist.

7. Anlage nach Anspruch 6, dadurch gekennzeichnet, daß am in Transportrichtung der Neuschwellen vorderen Ende des Portalkranes (21) ein in dessen Längsrichtung verlaufender und vorkragender Kranarm (3o) mit einer in dessen Längsrichtung verschiebbaren Laufkatze (31) vorgesehen ist.

8. Anlage nach einem der Ansprüche 1 bis 5, dadurch gekennzeichnet, daß am in Transportrichtung der Neuschwellen unmittelbar vor deren Übergabebereich (32) vorgesehenen Fahrzeug (5) eine Transporteinrichtung (46) mit einer in Fahrzeuglängsrichtung verlaufenden Transportrichtung zur Aufnahme der Zwischenlagen (27) angeordnet ist.

9. Anlage nach Anspruch 8, dadurch gekennzeichnet, daß im Bereich der Sammel-Einrichtung (33) selbst oder am an diese anschließenden Fahrzeug (5) ein Kran (43) zum Transport der Zwischenlagen (27) von der Sammel-Einrichtung (33) auf die Transporteinrichtung (46) vorgesehen ist.

10. Anlage nach Anspruch 1, dadurch gekennzeichnet, daß die Sammel-Einrichtung (47) aus einer an den Übergabebereich (48) der Neuschwellen (49) anschließenden, Mitnahmeorgane (5o) zum Hochtransport der Zwischenlagen (51) aufweisenden Transporteinrichtung (52) gebildet ist, der in horizontaler Ebene und in Maschinenlängsrichtung verschiebbare, in Querrichtung voneinander distanzierte Abstreifelemente (53) zur Anlage an eine Seitenfläche der auf den Neuschwellen liegenden Zwischenlagen (51) zugeordnet sind.

11. Anlage nach Anspruch 1o, dadurch gekennzeichnet, daß an den oberen Endbereich der Transporteinrichtung (52) für die Zwischenlagen (51) anschließend ein im Vergleich zu diesem Endbereich tiefer gelegener Container (61) zur Aufnahme der Zwischenlagen (51) vorgesehen ist.

12. Anlage nach Anspruch 1o oder 11, dadurch gekennzeichnet, daß der an die Transporteinrichtung (52) anschließende Container (61) zur Aufnahme der Zwischenlagen (51) anstelle eines Bodens ein mit einem Antrieb versehenes Bodenförderband (62) mit einer in Maschinenlängsrichtung verlaufenden Transportrichtung aufweist.

## Claims

1. A mobile installation, for continuously laying down sleepers of a railway track, comprising track vehicles for transporting new sleepers, a sleeper-laying vehicle with devices for laying the new sleepers and with longitudinal conveyors for the transportation thereof, and comprising at least one gantry crane which is movable in the longitudinal direction of the vehicle formation and is provided with gripping devices for transporting the new sleepers, characterised in that disposed in the transfer region (32; 48) of the new sleepers (12; 49) by the gantry crane (21) on to the longitudinal conveyor (10) is a collecting device (33; 47) for collecting and transporting away spacers (27; 51) provided for spacing the new sleepers (12; 49) apart.

2. An installation according to claim 1, characterised in that the collecting device (33) is designed as an approximately horizontal conveyor belt (37), arranged above the transfer region (32), with a transporting direction extending transversely to the longitudinal direction of the vehicle.

3. An installation according to claim 1 or 2, characterised in that provided on one longitudinal side of the vehicle (5) or the installation (1) in the region of the collecting device (33) for storing the spacers (27) there is a standing area (40) with a guard rail to accommodate an operator.

4. An installation according to one of claims 1, 2 or 3, characterised in that the transfer region (32) of the new sleepers (12) consists of a roller conveyor (36) [having] horizontal rollers (35) with axes extending transversely to the longitudinal axis of the vehicle, the length of which, extending in the longitudinal direction of the vehicle, corresponds at least to twice the length of a sleeper, and in that the collecting device (33) for the spacers (27) is disposed above the front half of the roller conveyor (36), in the transporting direction of the new sleepers.

5. An installation according to one of claims 1 to 4, characterised in that the collecting device (33) is arranged so as to be assymetrical in relation to the longitudinal axis of the vehicle, forming a long and a short section, the short section being disposed in the region of the standing area (40) for the operator.

6. An installation according to one of claims 1 to 5, characterised in that a transporting device (28) provided for storing the spacers (27) is arranged on the gantry crane (21) as a further part of the collecting device (33) and comprises rollers (29) which are rotatable about axes extending transversely to the longitudinal direction of the gantry crane (21) or the installation (1).

7. An installation according to claim 6, characterised in that provided on the front end of the gantry crane (21), in the transporting direction of the new sleepers, is a crane arm (30) extending and projecting in the longitudinal direction of the said gantry crane, with a travelling trolley (31) which is displaceable in the longitudinal direction of the said crane arm.

8. An installation according to one of claims 1 to 5, characterised in that disposed on the vehicle (5) provided, in the transporting direction of the new sleepers, immediately before the transfer region (32) thereof is a transporting device (46) for carrying the spacers (27) with a transporting direction extending in the longitudinal direction of the vehicle.

9. An installation according to claim 8, characterised in that provided in the region of the collecting device (33) itself or on the vehicle (5) adjoining it is a crane (43) for transporting the spacers (27) from the collecting device (33) on to the transporting device (46).

10. An installation according to claim 1, characterised in that the collecting device (47) is composed of a transporting device (52) which adjoins the transfer region (48) of the new sleepers (49) and which has carrier components (50) for transporting the spacers (51) upwards, with which there are associated wiping elements (53), displaceable in the horizontal plane and in the longitudinal direction of the machine and spaced apart from one another in the transverse direction, for abutment against a side surface of the spacers (51) lying on the new sleepers.

11. An installation according to claim 10, characterised in that adjoining the upper end region of the transporting device (52) for the spacers (51) there is provided a container (61), located at a lower level in comparison with this end region, for receiving the spacers (51).

12. An installation according to claim 10 or 11, characterised in that the container (61) adjoining the transport device (52) for receiving the spacers (51) has instead of a base a base conveyor belt (62), provided with a drive, with a transporting direction extending in the longitudinal direction of the machine.

## Revendications

1. Installation déplaçable par roulement pour la pose en continu des traverses d'une voie ferrée, comprenant des véhicules sur voie pour le transport de nouvelles traverses, un véhicule de pose de traverses avec des dispositifs pour la pose des nouvelles traverses, et avec des convoyeurs longitudinaux pour le transport de celles-ci, ainsi qu'au moins une grue à portique déplaçable par roulement dans la direction longitudinale du convoi de véhicules, équipée de dispositifs de préhension pour le transport des nouvelles traverses, caractérisée en ce qu'un dispositif collecteur (33 ; 47) est disposé dans la zone de transfert (32 ; 48) des nouvelles traverses (12 ; 49) de la grue à portique (21) au convoyeur longitudinal (10) en vue de la collecte et de l'évacuation de couches intermédiaires (27 ; 51) prévues pour l'espacement des nouvelles traverses (12 ;49).

2. Installation selon la revendication 1, caractérisée en ce que le dispositif collecteur 33 est réalisé sous la forme d'une bande convoyeuse (37) à peu près horizontale, disposée au-dessus de la zone de transfert (32), avec une direction de transport s'étendant transversalement à la direction longitudinale du véhicule.

3. Dispositif selon la revendication 1 ou 2, caractérisé en ce qu'il est prévu sur un côté longitudinal du véhicule (5) et de l'installation (1), respectivement, au voisinage du dispositif collecteur (33) pour le stockage des couches intermédiaires (27), une surface portante (40) avec un garde-corps pour la réception d'un opérateur.

4. Installation selon l'une des revendications 1, 2 ou 3, caractérisée en ce que la zone de transfert 32 des nouvelles traverses (12) est constituée d'un convoyeur à galets (36) formée par des galets horizontaux (35) avec des axes s'étendant transversalement à l'axe longitudinal du véhicule, dont la longueur s'étendant dans la direction longitudinale du véhicule correspond au moins à la double longueur de traverse, et en ce que le dispositif collecteur (33) pour les couches intermédiaires (27) est disposé au-dessus de la moitié avant dans le sens de transport des nouvelles traverses, du convoyeur à galets (36).

5. Installation selon l'une des revendications 1 à 4, caractérisée en ce que le dispositif collecteur (33), en formant un tronçon long et un tronçon court, est disposé de façon asymétrique relativement à l'axe longitudinal du véhicule, le tronçon court étant disposé au voisinage de la surface portante (40) de l'opérateur.

6. Installation selon l'une des revendications 1 à 5, caractérisée en ce que, en tant que partie supplémentaire du dispositif collecteur (33), un dispositif de transport (28) prévu pour le stockage des couches intermédiaires (27) est disposé sur la grue un portique (21), avec des galets (29) pouvant tourner autour d'axes s'étendant transversalement à la direction longitudinale de la grue à portique (21) et de l'installation (1), respectivement.

7. Installation selon la revendication 6, caractérisée en ce qu'il est prévu à l'extrémité avant dans la direction de transport des nouvelles traverses de la grue à portique (21) un bras de grue (30) en saillie et s'étendant dans ladirection longitudinale de celle-ci avec un chariot roulant (31) déplaçable dans la direction longitudinale de celui-ci.

8. Installation selon l'une des revendications 1 à 5, caractérisée en ce qu'un dispositif de transport (46) est disposé au véhicule (5) prévu dans la direction de transport des nouvelles traverses directement devant la zone de transfert (32) de celles-ci comprenant un dispositif de transport s'étendant dans la direction longitudinale du véhicule pour la réception des couches intermédiaires (27).

9. Installation selon la revendication 8, caractérisée en ce qu'il est prévu au voisinage du dispositif collecteur (33) lui-même ou au véhicule (5) faisant suite à celui-ci une grue (43) pour le transport des couches intermédiaires (27) du dispositif collecteur (33) au dispositif de transport (46).

10. Installation selon la revendication 1, caractérisée en ce que le dispositif collecteur (47) est constitué d'un dispositif de transport (52) faisant suite à la zone de transfert (48) des nouvelles traverses (49), présentant des organes d'entraînement (50) pour le transport en hauteur des couches intermédiaires (51), et auquel sont associés dans le plan horizontal et dans la direction longitudinale de la machine des éléments racleurs (53) déplaçables, se trouvant à une certaine distance les uns des autres dans la direction transversale en vue de l'application contre une surface latérale des couches intermédiaires (51) se trouvant sur les nouvelles traverses.

11. Installation selon la revendication 10, caractérisée en ce qu'il est prévu, à la suite de la zone extrême supérieure du dispositif de transport (52) pour les couches intermédiaires (51) un conteneur (61) situé plus bas comparativement à cette zone extrême pour la réception des couches intermédiaires (51).

12. Installation selon la revendication 10 ou 11, caractérisée en ce que le conteneur (61) faisant suite au dispositif de transport (52) présente pour la réception des couches intermédiaires (51) à la place d'un fond une bande convoyeuse au sol (62) pourvue d'un entraînement, avec une direction de transport s'étendant dans la direction longitudinale de la machine.
